# EUROPÄISCHE PATENTSCHRIFT

(11) **EP 0 109 664 B1**
(45) Veröffentlichungstag und Bekanntmachung des Hinweises auf die Patenterteilung: **18.04.1990**
(21) Anmeldenummer: 83111509.2
(22) Anmeldetag: 17.11.1983
(51) Int. Cl.: A46B 3/06, A46B 11/00, A46B 5/00, A46B 9/00, A46D 1/00, A46D 3/04

(54) **Gerät zum Auftragen fluider Medien mittels Kunststoffborsten**
Implement for spreading fluid products by means of plastic bristles
Instrument pour l'application de produits fluides au moyen de soies en matière plastique

(30) Priorität: 19.11.1982 DE 3242757
(43) Veröffentlichungstag der Anmeldung: 30.05.1984
(73) Patentinhaber: CORONET-WERKE Heinrich Schlerf GmbH, D-69483 Wald-Michelbach (DE)
(72) Erfinder: Weihrauch, Georg, D-6948 Wald-Michelbach (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 2 841 265
- DE-A- 2 937 241
- US-A- 2 317 485
- US-A- 4 229 116

## Beschreibung

Die Erfindung betrifft ein Gerät zum Auftragen fluider Medien mittels Kunststoff-Borsten, die zu Bündeln zusammengefaßt auf einem einen Teil eines das Medium enthaltenden oder führenden Behälters bildenden Kunststoff-Träger befestigt sind, der mit Öffnungen zum Zuführen des Mediums zu den Borsten versehen ist, wobei die Borsten eines Bündels wenigstens eine Öffnung im Träger unter Bildung eines das Medium zu ihren Enden führenden Kanals umgeben.

Geräte des vorgenannten Aufbaus dienen zum Auftragen von flüssigen und pastenförmigen Medien auf Oberflächen von Gegenständen verschiedener Art. So sind beispielsweise Waschbürsten bekannt (US-A-2 603 805, DE-U-18 03 125), bei denen das Bürstengehäuse hohl ausgebildet, mit einem Wasseranschluß und - an seinem Boden - mit kanalförmigen Öffnungen versehen ist. Der Boden dient zugleich als Träger für den Borstenbesatz. Im einen Fall (US-A-2 603 805) weist der Träger, d.h. der Boden der Bürste, zwischen den kanalförmigen Öffnungen Bohrungen auf, in die die Borstenbündel in herkömmlicher Weise eingesetzt sind. Die Bürste wird an eine Wasserleitung angeschlossen, so daß beim Reinigen einer Oberfläche das Wasser zwischen den Borstenbündeln austritt und die Oberfläche benetzt. Es wird also mit der Reinigungsbewegung zugleich das Reinigungsmedium aufgetragen. Durch die rasterförmige Anordnung von Öffnungen einerseits und Borstenbündeln andererseits findet eine gute Verteilung des Wassers statt. Im anderen bekannten Fall (DE-U-18 03 125) ist jedes Borstenbündel an seinem einen Ende mit einem Kunststoff-Kopf versehen, der in eine Öffnung am Boden des Bürstengehäuses eingesteckt werden kann und dort verrastet. Der Kopf ist mit einem zentrischen Kanal versehen, durch den die Flüssigkeit aus dem Bürstengehäuse in das Borstenbündel austreten kann. Die Borsten sollen mit dem Kopf durch einen Polymerisationsvorgang verbunden werden. Dies allerdings ist technisch nicht durchführbar. Während es bei Waschbürsten nicht darauf ankommt, daß das Reinigungswasser in kleinen dosierten Mengen abgegeben wird, ist es beispielsweise bei Pinseln zum Auftragen von Farben oder Pasten erwünscht, daß das Medium in nur relativ kleinen Mengen entsprechend dem Bedarf beim Auftragen auf eine Oberfläche abgegeben wird. Um dies zu erreichen, sind entweder (DE-A-28 41 265) an dem Borstenträger mehrere Öffnungen angeordnet und an dem Träger Borstenbündel in herkömmlicher Weise eingekittet, oder aber (DE-A-646 288) bildet der Borstenträger des Pinsels den Deckel eines Behälters, der mit einer zentralen Bohrung zur Abgabe des im Behälter enthaltenen Mediums an die Borsten versehen ist. In diesem Fall ist zwischen Behälter und Deckel ein Ventil zur Einstellung der überströmenden Menge angeordnet. Auch hier sind die Borsten in herkömmlicher weise in den napfförmig ausgebildeten Träger eingekittet. Im erstgenannten Fall werden in die Öffnungen des Trägers Kapillarröhren eingesetzt, die bis nahe an die Borstenenden heranreichen und durch die das Medium aus dem Gerätebehälter in jeweils ein Borstenbündel gelangt. Eine dosierte Abgabe des Mediums ist dabei jedoch nicht möglich, da die Borsten in Parallellage angeordnet sind und das Medium infolgedessen annähernd widerstandslos das Borstenbündel durchdringen kann. Hinzu kommt, daß die eingesetzten Kapillarröhren im allgemeinen steifer sind als das Material der Borsten mit dem Ergebnis, daß das Auftragen beeinträchtigt wird.

Mit Ausnahme der beschriebenen Waschbürsten konnten sich die vorgenannten Geräte in der Praxis nicht durchsetzen, da einerseits die Fertigungstechnik viel zu aufwendig, andererseits die Abgabe kleiner und dosierter Mengen, wie sie beim Auftragen von Medien gefordert wird, nicht möglich ist.

Der Erfindung liegt deshalb die Aufgabe zugrunde, das eingangs geschilderte Gerät so auszubilden, daß es sich einerseits fertigungstechnisch ohne größere Schwierigkeiten realisieren läßt, andererseits das dosierte Auftragen auch kleiner Mengen fluider Medien gestattet, ohne daß hierfür gesonderte Dosiereinrichtungen oder dgl. notwendig sind.

Diese Aufgabe wird erfindungsgemäß dadurch gelöst, daß der Kunststoff-Träger für die Borsten dünnwandig ausgebildet ist, die Borsten des Bündels unter Freilassen der Öffnung auf den Träger stumpf aufgeschweißt sind und einen sich zu ihren Enden hin verjüngenden Kanal bilden und im Bereich ihrer Enden unter Bildung eines Verschlusses für den Kanal einander dicht anliegen.

Bei der erfindungsgemäßen Ausbildung müssen Träger und Borsten naturgemäß aus solchen Kunststoffen bestehen, die miteinander verschweißbar sind. Solche Werkstoffe, z.B. Nylon, Polyäthylen, Polypropylen etc., sind bekannt. Der Träger soll erfindungsgemäß dünnwandig ausgebildet sein, damit der Wärmeübergang beim Schweißvorgang sowohl an den Borstenenden, als auch an dem Träger etwa gleich gut ist und somit das Anschmelzen beider Bereiche gleichmäßig und gleichzeitig erfolgt. Das stumpfe Aufschweißen von Kunststoffborsten auf einen dünnwandigen Kunststoffträger ist zwar für sich bekannt (DE-A-29 37 241), jedoch sollen mit diesem Verfahren gewölbte Bürsten erzeugt werden, indem der dünnwandige Träger nach dem Aufschweißen der Borsten entsprechend umgeformt wird. Durch das stumpfe Aufschweißen der Borstenbündel einerseits und das gleichzeitige Freilassen der Öffnung an dem Träger können bei dem erfindungsgemäßen Gerät die Borsten jedes Bündels in einer solchen Lage angebracht werden, daß sich zumindest die inneren Borsten stark nach innen neigen und aufgrund ihrer Biegsamkeit dicht aneinander liegen. Dadurch wird ein sich von der Öffnung zu den Borstenenden hin verjüngender Kanal gebildet, der durch die dichte Anlage der Borsten im Bereich der Borstenenden eine Art Verschluß aufweist. Das Medium, das in einem Behälter enthalten oder von diesem geführt ist, kann nur dann austreten, wenn der durch die dicht liegenden Borsten vorhandene Widerstand aufgehoben wird, so daß sich der verjüngende Kanal öffnet. Dies kann dadurch geschehen, daß beispielsweise der Behälter aus einem defomierbaren und sich wieder rückstellenden Werkstoff besteht, so daß das in ihm enthaltene Medium durch Zusammendrücken des Behälters unter geringen Überdruck gesetzt werden kann. Das Medium tritt dann durch die Öffnungen im Träger, der einen Teil des Behälters bildet, in die sich verjüngenden Kanäle aus, wobei die Borsten unter der Wirkung des Überdrucks ausweichen und das Medium austreten kann. Der gleiche Effekt läßt sich auch durch das Auftragen selbst erreichen, indem beim Bestreichen der zu behandelnden Oberfläche die Borsten in bekannter Weise abgebogen und ausgebreitet werden, so daß sich die Kanäle öffnen bzw. der dort vorhandene Widerstand verringert wird und das Medium austreten kann.

Dabei läßt sich auch die Länge der Kanäle anläßlich des stumpfen Aufschweißens der Borsten auf den Träger in Grenzen vorbestimmen, indem die Borsten beispielsweise in unterschiedlichem Abstand von den freien Enden während des Schweißvorgangs eng umfaßt werden, wodurch sich der Neigungswinkel vor allem der innen liegenden Borsten variieren läßt. Kürzere Kanäle wird man vor allem bei Medien geringer, lange Kanäle bei Medien größerer Viskosität vorsehen. Im übrigen dienen dann diese Kanäle als Vorratskammern, so daß das Medium sofort bei Verwendung des Gerätes zur Abgabe bereitsteht.

Praktische Versuche haben gezeigt, daß sich mit einem erfindungsgemäß ausgebildeten Gerät Medien unterschiedlicher Art, z.B. Putz und Reinigungspasten, Waschmittelkonzentrate, Pflegemittel für Metalloberflächen, Haarfärbemittel und -festiger, Gußverzierungen für Konditorwaren, thixotrope Flüssigkeiten, wie Holzschutzmittel etc., auftragen lassen.

Gemäß einem Ausführungsbeispiel der Erfindung sind die Borsten je eines Bündels mit Abstand vom Rand der Öffnung angeordnet. Dadurch läßt sich der Neigungswinkel der inneren Borsten und damit der Kraftschluß im Bereich der Borstenenden weiter vergrößern bzw. der Verschluß des von ihnen gebildeten Kanals verstärken.

Gemäß einem weiteren Ausführungsbeispiel umgeben die Borsten eines Bündels zugleich mehrere Öffnungen im Träger unter Bildung nur eines Kanals. Mit dieser Ausbildung kann die Menge des über einen Kanal abzugebenden Mediums erhöht werden. Zugleich wird aber durch die Vielzahl kleinerer Öffnungen erreicht, daß auch diese größere Menge gedrosselt in den Borstenkanal überströmt und keine zu große und zu schnelle Medienabgabe erfolgt. Der dünnwandige Träger der Borsten kann unmittelbar als Deckel eines Behälters oder als Teil desselben ausgebildet sein, wobei der Behälter vorzugsweise kollabierbar ist.

Das stumpfe Aufschweißen der Borsten auf den dünnwandigen Träger eröffnet weiterhin die Möglichkeit, daß die Öffnungen im Träger nicht unbedingt Kreisrund sein müssen, sondern oval, eckig, schlitz- oder stammartig ausgebildet sein können. Dadurch ergibt sich eine weitere Möglichkeit der Drosselung des Mediums bzw. der dosierten Zuführung desselben zu den Borsten. Solche Querschnittsformen sind beim herkömmlichen Einkitten, Einkleben oder dgl. der Borsten nicht möglich.

Die erfindungsgemäße Anbringung der Borsten gestattet es ferner, daß jedes Borstenbündel aus einer Mischung verschiedenartiger Borsten besteht, beispielsweise können runde Borsten verschiedener Durchmesser innerhalb eines Borstenbündels eingeset zt werden, wodurch eine besonders gute Dichtwirkung am Borstenende erreicht wird. Es können aber auch Borsten dreieckigen oder ovalen Querschnittes eingesetzt werden, um beispielsweise unterschiedliche Kapillarwirkungen innerhalb eines Bündels zu erreichen. Ebenso ist es möglich, jedes Bündel oder ein Teil der Bündel in eckiger Umrißform anzubringen, was sich bei der herkömmlichen Fertigungstechnik nicht realisieren läßt.

Gemäß einer weiteren Ausführungsform ist der dünnwandige Träger biegsam ausgebildet. Diese Ausführungsform ist insbesondere für borstenartige Geräte von Bedeutung, indem der Träger in der Ausgangsform so gewölbt ist, daß die Borstenbündel das Medium zangenartig festhalten, während durch leichtes Biegen des Trägers der Kraftschluß zwischen den Borsten verringert und das Medium abgegeben wird. Es hat sich gezeigt, daß auf diese Weise sogar pulverförmige Reinigungsmittel in dosierter Form aufgetragen werden können. Aufgrund des dichten Abschlusses der das Medium führenden Kanäle ist es weiterhin möglich, daß ein Teil der von den Borstenbündeln gebildeten Kanäle an eine Einrichtung zur Rückführung des im Arbeitsbereich nicht gebundenen, überschüssigen Mediums angeschlossen ist. So kann beispielsweise das Medium durch den einen Teil der Borstenbündel unter leichtem Überdruck austreten, während es über den anderen Teil der Borstenbündel durch Saugwirkung aufgenommen wird. Die abgebenden und die aufnehmenden Borstenbündel können in hintereinander liegenden Reihen angeordnet sein, wobei die aufnehmenden Borstenbündel in einer in Arbeitsrichtung nachlaufenden Reihe vorgesehen sind.

Die Erfindung betrifft ferner ein Verfahren zur Herstellung der vorgenannten Geräte, das darin besteht, daß die Borsten eines Bündels nur an ihrem dem dünnwandigen Träger zugekehrten Ende vom Zentrum des Bündels ausgehend nach außen verdrängt werden, bis der im Zentrum des Bündels entstehende, von Borsten freie Querschnitt zumindest dem lichten Querschnitt einer Öffnung im Träger entspricht, und daß die Borsten zugleich oder anschließend auf dem Träger stumpf aufgeschweißt werden.

Durch dieses Verfahren wird erreicht, daß die Borsten im wurzelnahen Bereich dicht gepreßt werden, so daß das in den von den Borsten gebildeten Kanal eindringende Medium nicht seitlich durch die Borsten austreten kann, sondern zwangsläufig zu den Borstenenden geführt wird. Ferner erhalten dadurch die Borsten eine Neigung nach innen, so daß sie sich zu den Borstenenden hin biegsam aneinander legen und einen Kanalverschluß bilden. Das stumpfe Aufschweißen erfolgt vorzugsweise im sogenannten Heizspiegelverfahren, bei welchem zwischen den Borstenenden und dem dünnwandigen Träger eine Heizplatte angeordnet wird, die Borsten und der Träger von gegenüberliegenden Seiten an die Heizplatte herangefahren und gleichzeitig in einer dünnen Schicht aufgeschmolzen werden. Die Heizplatte wird dann herausgezogen und die Borstenbündel und der Träger zusammengedrückt, bis der Kunststoff erhärtet und eine feste Verbindung hergestellt ist. Das Verdrängen der Borsten im Zentrum kann durch entsprechende Verdrängungskörper geschehen, die an der Heizplatte oder in anderer Weise angeordnet sind.

Während des Verdrängens der Borsten im Zentrum der Bündel wird das Bündel unter Beibehaltung seiner Umrißform außenseitig gefaßt, um ein Ausweichen der Borsten zu verhindern.

Schließlich ist es möglich, die Öffnungen im Träger anläßlich des Verschweißens der Borsten mit dem Träger auszuformen, indem beispielsweise beheizte Stifte in den Träger eingedrückt werden. Diese können an der Heizplatte selbst angeordnet sein.

In den Zeichnungen sind einige bevorzugte Ausführungsbeispiele von Geräten dargestellt. Dabei zeigen:
Figur 1 eine Seitenansicht eines Auftragsgerätes mit Flasche im Schnitt;
Figur 2 eine Seitenansicht eines Pinsels mit hohlem Stiel im Schnitt;
Figur 3 eine Seitenansicht des Schraubdeckels eines de in den Figuren 1 und 2 dargestellten Gerätes im Schnitt;
Figur 4 eine abgebrochene Draufsicht auf eine Bürste mit hohlem Bürstenkörper;
Figur 5 eine Seitenansicht der Ausführungsform gemäß Figur 4, teilweise geschnitten;
Figur 6 eine Seitenansicht einer anderen Ausführungsform eines Reinigungsgerätes im Schnitt;
Figur 7 eine perspektifische Darstellung einer Haarfärbebürste;
Figur 8 eine abgebrochene Seitenansicht der Ausführungsform gemäß Figur 7 im Schnitt durch die Borstenbündel;
Figur 9 eine abgebrochene Seitenansicht der Ausführungsform gemäß Figuren 7 und 8 im Schnitt zwischen den Borstenbündeln und
Figur 10 eine der Figur ähnliche Ausführungsform eines Gerätes mit Medien-Rückführung.

Die in den Figuren 1 und 2 dargestellten Geräte bestehen jeweils aus einem Vorratsbehälter 6 mit einer Kappe 3, dessen Oberseite einen mit Borsten 1 besetzten Träger 5 mit Öffnungen 2 trägt. Die Kappe 3 ist über ein Gewinde 4 mit dem Vorratsbehälter 6 verschraubt. Die Öffnungen 2 des Trägers 5 sind je für sich von den Borsten 1 eines Borstenbündels 10, 11, 12 umgeben, so daß innerhalb jedes Borstenbündels ein Kanal 13 gebildet wird, der sich in Richtung der Borstenenden verengt und dort durch die Borsten 1 direkt verschlossen ist. Die Öffnungen 2 in dem Träger 5 finden ihre Fortsetzung in entsprechenden Öffnungen im oberen Teil der Kappe 3, so daß insgesamt Kanäle für den Durchtritt des Mediums gebildet werden.

Jedes Bündel 10, 11, 12 ist stumpf auf den Träger 5 aufgeschweißt, der seinerseits von einer dünnen Kunststoffscheibe gebildet ist. Nach dem Aufschweißen der Borsten 1 wird der Träger 5 an der Kappe 3 des Behälters 6 befestigt, z.B. eingeschweißt, geklebt od.dgl.

Figur 3 zeigt eine vergrößerte Detailansicht der Schraubkappe 3.

Statt der Anordnung je eines Borstenbündels 10, 11, 12 um den Öffnungsrand jedes Lochs 2, kann auch ein einziges Borstenbündel entsprechend größeren Außendurchmessers eingesetzt werden, das dann entsprechend der Anzahl der Löcher mehrere Kanäle für den Durchfluß des Mediums aufweist.

Fig. 4 und 5 zeigen Draufsicht und Seitenansicht eines Teils einer Waschbürste 14. Die im Bereich der Mittellängsachse angeordneten Borstenbündel 10 umgeben jeweils den Rand von Öffnungen 2, die im Boden des Bürstengehäuses angeordnet sind und ihre Fortsetzung in dem eingesetzten dünnwandigen Träger 5 finden. Außerhalb des Längsmittelbereichs sind keine Öffnungen vorhanden, so daß die außen liegenden Borstenbündel 15, die gleichfalls stumpf aufgeschweißt sind, keine Medien führen. Die Waschbürste kann mit einem Wasseranschluß für eine kontinuierliche Medien-Zuführung und zusätzlich oder stattdessen mit einer Füllöffnung mit Verschluß 1 zum Einfüllen von Reinigungsmitteln versehen sein.

Das in Fig. 6 dargestellte Reinigungsgerät weist einen mit einem Wasseranschluß 16 versehenen, hohlen Gerätekopf 28 auf, der mit zwei Arbeitsseiten ausgestattet ist. Die eine Seite ist mit drei Reihen von streifenartigen Borstenbündeln 19, 20, 21 besetzt, wobei die Borsten des mittleren Borstenstreifens 20 einen schlitzartigen Durchbruch 22 im Borstenträger umschließen; die andere Arbeitsseite des Gerätekopfs 28 ist mit einem Wasserschieber 24, z.B. aus Hartgummi oder Schwamm, versehen.

Die in Fig. 7 bis 9 dargestellte Haarfärbebürste weist einen hohlen Bürstenkörper 25 mit Einfüllöffnung 26 auf. Die Borstenbündel 10 sind auf dem dünnwandigen Träger 5, der hier unmittelbar von dem Boden des Bürstenkörpers gebildet ist, reihenweise angeordnet. Die Borsten 1 jedes Borstenbündels 10 umgeben je eine Öffnung 2 im Träger 5 und bilden wiederum einen Kanal 13. Gegebenenfalls können weitere Öffnungen 27 im Träger 5 zusätzlich zwischen den Borstenbündeln 10 angeordnet sein (Fig. 9).

Figur 10 zeigt eine der Figur 6 ähnliche Ausführungsform eines kombinierten Gerätes mit einem Borstenbesatz aus mehreren nebeneinanderliegenden streifenförmigen Borstenbündeln 29, 30, 31 und einem Wasserschieber 24. Die beiden äußeren Borstenstreifen umschließen je einen Schlitz 32, 33 im Träger 5 bzw. im Boden 34 eines hohlen Gerätekopfs 28, der in zwei Kammern unterteilt ist, von denen die eine Kammer 35 mit einem Medienanschluß 16, die andere Kammer 36 mit einem Medienablauf 37 versehen ist. Das über die Kammer 35 und den Schlitz 32 dem einen äußeren Borstenstreifen 29 zugeführte Medium gelangt auf die zu bearbeitende oder zu behandelnde Fläche. Dort vorhandenes überschüssiges Medium kann über den anderen äußeren Borstenstreifen 31 wieder angesaugt und über den Schlitz 33, die Kammer 36 und den Ablauf 37 entweder im Umlauf wieder dem Anschluß 16 zugeführt oder - sofern es sich um verbrauchtes bzw. verschmutztes Medium handelt - weggeleitet werden. Die Ausführungsform ist für Reinigungs-, Kehr-, Auftragsgeräte etc. geeignet.

## Patentansprüche

1. Gerät zum Auftragen fluider Medien mittels Kunststoff-Borsten, die zu Bündeln zusammengefaßt auf einem einen Teil eines das Medium enthaltenden oder führenden Behälters bildenden Kunststoffträger befestigt sind, der mit Öffnungen zum Zuführen des Mediums zu den Borsten versehen ist, wobei die Borsten eines Bündels wenigstens eine Öffnung im Täger unter Bildung eines das Medium zu ihren Enden führenden Kanals umgeben, dadurch gekennzeichnet, daß der Träger (5) dünnwandig ausgebildet ist, die Borsten (1) des Bündels (10, 11, 12) unter Freilassen der Öffnung (2) auf den Träger stumpf aufgeschweißt sind und einen sich zu ihren Enden hin verjüngenden Kanal (13) bilden um im Bereich ihrer Enden unter Bildung eines Verschlusses für den Kanal einander dicht anliegen.

2. Gerät nach Anspruch 1, dadurch gekennzeichnet, daß die Borsten (1) je eines Bündels (10, 11, 12) mit Abstand vom Rand der Öffnung (2) angeordnet sind.

3. Gerät nach Anspruch 1 oder 2, dadurch gekennzeichnet, daß die Borsten (1) eines Bündels (10, 11, 12) mehrere Öffnungen (2) unter Bildung nur eines Kanals (13) umgeben.

4. Gerät nach Anspruch 1, dadurch gekennzeichnet, daß der dünnwandige Träger (5) der Borsten (1) als Deckel (3) des Behälters (6) oder als Teil desselben ausgebildet ist.

5. Gerät nach einem der Ansprüche 1 bis 4, dadurch gekennzeichnet, daß die Öffnungen (2) im Träger (5) sämtlich oder teilweise kreisrund, oval, eckig, sternartig oder schlitzartig ausgebildet sind.

6. Gerät nach einem der Ansprüche 1 bis 5, dadurch gekennzeichnet, daß jedes Borstenbündel (10,11,12) aus einer Mischung verschiedenartiger Borsten (1) besteht.

7. Gerät nach einem der Ansprüche 1 bis 6, dadurch gekennzeichnet, daß die Borsten (1) ovalen, dreieckigen oder runden Querschnitt aufweisen.

8. Gerät nach einem der Ansprüche 1 bis 7, dadurch gekennzeichnet, daß jedes Bündel (10, 11, 12) oder ein Teil der Bündel einen eckigen Querschnitt aufweisen.

9. Gerät nach einem der Ansprüche 1 bis 8, dadurch gekennzeichnet, daß der dünnwandige Träger (5) biegsam ist.

10. Gerät nach einem der Ansprüche 1 bis 9, dadurch gekennzeichnet, daß ein Teil (31) der von den Borstenbündeln gebildeten Kanäle an eine Einrichtung (31, 33, 36, 37) zur Rückführung des im Arbeitsbereich nicht gebundenen Mediums angeschlossen ist.

11. Gerät nach Anspruch 10, dadurch gekennzeichnet, daß über ein oder mehr Reihen (29) von Borstenbündeln das Medium zugeführt und über andere in Arbeitsrichtung jeweils nachlaufende Reihen (31) von Borstenbündeln das im Arbeitsbereich nicht gebundene Medium in den Gerätekörper (28, 36) zurückgeführt wird.

12. Verfahren zur Herstellung von Geräten nach einem der Ansprüche 1 bis 11, zum Auftragen fluider Medien mittels Kunststoff-Borsten, die zu Bündeln zusammengefaßt auf einem Kunststoff- Träger festgelegt werden, der mit Öffnungen zum Zuführen des Mediums zu den Borsten versehen ist, dadurch gekennzeichnet, daß die Borsten eines Bündels nur an ihrem dem dünnwandigen Träger zugekehrten Ende vom Zentrum des Bündels ausgehend nach außen verdrängt werden, bis der im Zentrum des Bündels entstehende von Borsten freie Querschnitt zumindest dem lichten Querschnitt einer Öffnung im Träger entspricht, und daß die Borsten zugleich oder anschließend auf den Träger stumpf aufgeschweißt werden.

13. Verfahren nach Anspruch 12, dadurch gekennzeichnet, daß das Bündel während des Verdrängens der Borsten in dessen Zentrum außenseitig unter Beibehaltung seiner Umrißform gefaßt ist.

14. Verfahren nach Anspruch 12 oder 13, dadurch gekennzeichnet, daß die Öffnungen im Träger anläßlich des Verschweißens der Borsten mit dem Träger ausgeformt werden.

## Revendications

1. Appareil pour l'application de substances fluides au moyen de poils en matière plastique qui, réunis en faisceaux, sont fixés sur un support en matière plastique faisant partie d'un réservoir contenant ou conduisant le fluide et pourvu d'orifices pour amener le fluide vers les poils, les poils d'un faisceau entourant au moins un orifice dans le support avec formation d'un canal conduisant le fluide vers leurs extrémités, caractérisé en ce que le support (5) est réalisé avec des parois minces, que les poils (1) du faisceau (10, 11, 12) sont soudés bout à bout sur le support en laissant libre l'orifice (2) et en formant un canal (13) se rétrécissant en direction de leurs extrémités et que dans la région de leurs extrémités ils sont serrés les uns contre les autres en formant une obturation pour le canal.

2. Appareil selon la revendication 1, caractérisé en ce que les poils (1) de respectivement un faisceau (10, 11, 12) sont disposés à distance du bord de l'orifice (2).

3. Appareil selon l'une des revendications 1 ou 2, caractérisé en ce que les poils (1) de respectivement un faisceau (10, 11, 12) entourent plusieurs orifices (2) avec formation d'un seul canal (13).

4. Appareil selon la revendication 1, caractérisé en ce que le support (5) à paroi mince des poils (1) est conformé en couvercle (3) du réservoir (6) ou en une partie de celui-ci.

5. Appareil selon l'une des revendications 1 à 4, caractérisé en ce que les orifices (2) dans le support (5) présentent, en totalité ou en partie, une forme circulaire, ovale, polygonale, en étoile ou en fente.

6. Appareil selon l'une des revendications 1 à 5, caractérisé en ce que chaque faisceau de poils (10, 11, 12) est constitué d'un mélange de différentes sortes de poils (1).

7. Appareil selon l'une des revendications 1 à 6, caractérisé en ce que les poils (1) présentent une section transversale ovale, triangulaire ou circulaire.

8. Appareil selon l'une des revendications 1 à 7, caractérisé en ce que chaque faisceau (10, 11, 12) ou une partie des faisceaux présente une section transversale polygonale.

9. Appareil selon l'une des revendications 1 à 8, caractérisé en ce que le support (5) à paroi mince est flexible.

10. Appareil selon l'une des revendications 1 à 9, caractérisé en ce qu'une partie (31) des canaux formés par les faisceaux de poils sont raccordés à un dispositif (31, 33, 36, 37) pour le retour du fluide non lié dans la zone de travail.

11. Appareil selon la revendication 10, caractérisé en ce que le fluide est amené par une ou plusieurs rangées (29) de faisceaux de poils et que le fluide non lié dans la zone de travail est ramené dans le corps de l'appareil (28, 36) par l'intermédiaire d'autres rangées (31) de faisceaux de poils placées respectivement en arrière dans la direction de travail.

12. Procédé pour la fabrication d'appareils selon l'une des revendications 1 à 11, pour l'application de substances fluides au moyen de poils en matière plastique qui, réunis en faisceaux, sont fixés sur un support en matière plastique muni d'orifices pour l'amenée du fluide vers les poils, caractérisé en ce que, en partant du centre du faisceau, les poils d'un faisceau ne sont déplacés vers l'extérieur qu'à leur extrémité dirigée vers le support à paroi mince jusqu'à ce que l'ouverture formée au centre du faisceau et dégagée de poils corresponde au moins à la section de passage d'un orifice dans le support, et que les poils sont simultanément ou consécutivement soudés bout à bout sur le support.

13. Procédé selon la revendication 12, caractérisé en ce que, pendant le déplacement des poils au centre du faisceau, le faisceau est saisi extérieurement tout en conservant son contour.

14. Procédé selon l'une des revendications 12 ou 13, caractérisé en ce que les orifices dans le support sont conformés à l'occasion du soudage des poils sur le support.

## Claims

1. Apparatus for applying fluid media by means of plastic bristles, which are combined into bundles and fixed to a plastic carrier forming part of a container containing or guiding the medium and which is provided with openings for the supply of the medium to the bristles, the bristles of one bundle surrounding at least one opening in the carrier, accompanied by the formation of a channel leading the medium to the ends thereof, characterized in that the carrier (5) is constructed in thin-walled manner, the bristles (1) of the bundle (10, 11, 12) are butt welded to the carrier, whilst leaving free the opening (2) and form a channel (13) tapering towards their ends, so as to tightly engage with one another in the vicinity of their ends, accompanied by the formation of a closure for the channel.

2. Apparatus according to claim 1, characterized in that the bristles (1) of in each case one bundle (10, 11, 12) are spaced from the edge of the opening (2).

3. Apparatus according to claims 1 or 2, characterized in that the bristles (1) of one bundle (10, 11, 12) surround several openings (2), accompanied by the formation of only one channel (13).

4. Apparatus according to claim 1, characterized in that the thin-walled carrier (5) of the bristles (1) is constructed as a cover (3) for the container (6) or as part thereof.

5. Apparatus according to one of the claims 1 to 4, characterized in that the openings (2) in the carrier (5) are all or partly circular, oval, angular, radial or slot-like.

6. Apparatus according to one of the claims 1 to 5, characterized in that each bristle bundle (10, 11, 12) comprises a mixture of different types of bristles (1).

7. Apparatus according to one of the claims 1 to 6, characterized in that the bristles (1) have an oval, triangular or round cross-section.

8. Apparatus according to one of the claims 1 to 7, characterized in that each bundle (10, 11, 12) or a part of the bundle has an angular cross-section.

9. Apparatus according to one of the claims 1 to 8, characterized in that the thin-walled carrier (5) is flexible.

10. Apparatus according to one of the claims 1 to 9, characterized in that a part (31) of the channels formed by the bristle bundles is connected to a device (31,33,36,37) for returning the medium not bound in the working area.

11. Apparatus according to claim 10, characterized in that the medium is supplied over one or more rows (29) of bristle bundles and the medium not bound in the working area is returned to the apparatus body (28, 36) over other rows (31) of bristle bundles in each case following in the working direction.

12. Process for producing apparatuses according to one of the claims 1 to 11 for applying fluid media by means of plastic bristles, fixed combined into bundles onto a plastic carrier, which is provided with openings for supplying the medium to the bristles, characterized in that the bristles of one bundle are only displaced outwards from the centre of the bundle at one end thereof facing the thin-walled carrier until the bristle-free cross-section formed in the centre of the bundle at least corresponds to the internal cross-section of an opening in the carrier and that the bristles simultaneously or subsequently are butt welded to the carrier.

13. Process according to claim 12, characterized in that during the displacement of the bristles the bundle is externally held in its centre, whilst maintaining its outer contour.

14. Process according to claims 12 or 13, characterized in that the openings in the carrier are formed during the welding of the bristles to the carrier.
